# FASCICULE DE BREVET EUROPEEN

(11) **EP 1 896 248 B1**
(45) Date de publication et mention de la délivrance du brevet: **12.11.2008**
(21) Numéro de dépôt: 06778692.1
(22) Date de dépôt: 28.06.2006
(51) Int. Cl.: B30B 11/02, B06B 1/16, B30B 11/00

(54) **PROCEDE DE COMPACTION DE PRODUITS ET DISPOSITIF POUR LA MISE EN UVRE DU PROCEDE.**
PRODUKTVERDICHTUNGSVERFAHREN UND VORRICHTUNG ZUR UMSETZUNG DESSELBEN
PRODUCT COMPACTION METHOD AND DEVICE FOR IMPLEMENTING SAME

(30) Priorité: 29.06.2005 FR 0506656
(43) Date de publication de la demande: 12.03.2008
(73) Titulaire: Solios Carbone, 69700 Givors (FR)
(72) Inventeur: MOLIN, André, F-69700 Givors (FR)
(74) Mandataire: Duthoit, Michel Georges André
(86) Numéro de dépôt international: PCT/FR2006/001498
(87) Numéro de publication internationale: WO 2007/003758

(56) Documents cités:
- WO-A-02/38346
- WO-A-02/055238
- DE-A1- 4 434 687
- DE-A1- 19 611 068
- NL-C2- 1 008 725
- US-A1- 2004 070 099

## Description

L'invention concerne un procédé de compaction de produits ainsi qu'un dispositif pour la mise en oeuvre du procédé.

Dans le domaine des dispositifs de compaction, tels que notamment celui des vibrotasseuses, on connaît notamment des machines pour former des blocs anodiques moulés par compression et tassement vibratoire de la pâte qui les constitue.

La pâte est déversée dans un moule reposant sur une table vibrante. Le moule est fermé en sa partie supérieure par une masse pressante qui repose sur la pâte. La table vibrante repose sur le sol par l'intermédiaire d'éléments élastiques. Les vibrations verticales sont générées par deux systèmes à arbres à balourds en rotation synchrone et en opposition de phase à une vitesse fixe tout au long de la période de vibrotassage. Les arbres à balourds sont entraînés en rotation par un moteur électrique alimenté par un variateur de fréquences.

Le tassage de la pâte amène une variation de l'élasticité de la pâte et par là même une variation dans le comportement vibratoire de la masse pressante et de celui de l'ensemble de la machine.

La densité apparente est l'un des critéres qui définit la qualité d'une anode. Il est connu que pour une configuration donnée de la machine et pour une qualité donnée de la pâte correspond une vitesse de rotation des arbres à balourds qui donnent les meilleurs résultats en terme de densité apparente des anodes produites.

Pour la plupart des machines, la vitesse de rotation des arbres à balourds est déterminée de façon intuitive ou par une analyse a posteriori des anodes produites suivant un plan d'expérience. Compte tenu des variations de qualité de la pâte, cette vitesse n'est en pratique pas optimisée.

On connaît également du document DE-44 34687 un procédé permettant de contrôler le fonctionnement d'un dispositif de compaction, notamment pour la réalisation de pavés en béton. Ce procédé est destiné à des dispositifs de compaction comprenant :
- une masse oscillante entraînée par un générateur de mouvements comprenant notamment un excitateur à balourds et,
- un premier système de masse comprenant un châssis de moulage, des corps moulés et une plaque de base.

Dans un tel dispositif de compaction, on remarque, en période de fonctionnement, que :
- la masse oscillante vient impacter la face inférieure de la plaque de base et entraîne le premier système de masse à la montée,
- à partir d'une certaine hauteur, il peut être observé un décollement de la plaque de base de la masse oscillante,
- le premier système de masse effectue alors une phase de vol pendant laquelle il est ramené par l'intermédiaire de ressorts en direction de la bande d'impact.

Le document DE 44 34 687 permet, par le procédé qu'il décrit, le contrôle de l'évolution des mouvements propres du premier système de masse par rapport aux mouvements de la masse oscillante, en agissant sur plusieurs paramètres afin de régler l'angle de phase d'impact, conformément au préambule de la revendication 1. La mise en oeuvre de ce dit procédé nécessite un dispositif de compaction équipé d'un capteur de déplacement pour la mesure du déplacement de la masse oscillante et/ou un capteur d'accélération au niveau de la bande d'impact. De manière optionnelle, afin de parer aux conditions changeantes, et notamment à un changement de type de produit à un autre ou également à des produits de même type fabriqués successivement dans le temps, il peut être prévu de mesurer l'énergie des moteurs à balourds.

Le document DE 196 11 068 concerne un organe de contrôle équipant un dispositif de compaction pour des blocs de béton, permettant notamment de mémoriser des informations relatives ou dérivées des impulsions de compaction afin d'apprécier la qualité de ladite compaction.

La présente invention a pour but de remédier à ces inconvénients en proposant un procédé de compaction de produits par vibrotassage, dont la fréquence des vibrations transmises aux produits est régulée de telle façon à obtenir un tassage optimum des produits.

Un autre but de l'invention est de proposer un dispositif pour la mise en oeuvre du procédé.

D'autres buts et avantages de l'invention apparaîtront au cours de la description qui va suivre, qui n'est donnée qu'à titre indicatif, et qui n'a pas pour but de la limiter.

L'invention concerne un procédé de compaction de produits, tels que notamment une pâte pour la formation d'anode, par l'intermédiaire d'un dispositif de compaction présentant au moins un moule, destiné à recevoir les produits, une forme pressante apte à compresser les produits contenus dans le moule, et un générateur de vibrations apte à transmettre les vibrations aux produits, procédé dans lequel on tasse les produits contenus dans le moule en les soumettant à des vibrations.

Selon l'invention, on ajuste la fréquence du générateur de vibrations pour assurer la meilleure transmission possible de l'énergie de compaction auxdits produits, et dans lequel on procède par itération, et pour chaque dite itération, on mesure l'énergie consommée par le générateur de vibrations pendant un court instant pour une fréquence de vibration fixe, et on change la fréquence du générateur de vibrations, en l'augmentant ou en la réduisant, de telle façon que l'énergie consommée par le générateur de vibrations pendant l'instant qui suit le changement de la fréquence du générateur de vibrations soit plus grande que celle mesurée pendant l'instant précédent.

L'invention sera mieux comprise à la lecture de la description suivante accompagnée des dessins en annexe parmi lesquels :
- la figure 1 est une vue schématique d'un dispositif mis en oeuvre dans le procédé de compaction conforme à l'invention,
- la figure 2 est un graphique représentant, pour trois configurations de vibrotasseuses différentes, la densité apparente des produits obtenus en fonction de la vitesse de rotation des arbres à balourds,
- la figure 3 est un diagramme illustrant le fonctionnement par itération d'un procédé de compaction de produits conformes à l'invention selon un mode de réalisation.

L'invention concerne un procédé de compaction de produits, notamment de vibrotassage, mettant en oeuvre un système de vibrations à arbres à balourds.

La figure 2 illustre, avec trois courbes, la densité apparente de produits obtenus par un procédé de vibrotassage, en fonction de la vitesse de rotation des arbres à balourds de dispositifs de compaction.

Chaque courbe correspond à une configuration différente du dispositif de compaction ou encore à une qualité de pâtes différentes. On s'aperçoit, quelle que soit la qualité de la pâte utilisée ou encore quel que soit le dispositif de compaction utilisé, que chaque courbe passe par un maximum, c'est-à-dire une densité apparente optimale, qui correspond à une vitesse de rotation des arbres à balourds et donc à une fréquence de vibrations donnée.

L'invention est fondée sur le postulat qui établit que la densité apparente, sur un même dispositif de compaction, à partir d'une même qualité de pâte est d'autant meilleure que l'énergie absorbée par les produits pendant la phase de vibrotassage est grande. Par conséquent, trouver la fréquence des vibrations qui provoque la plus grande consommation d'énergie pendant la phase de vibrotassage équivaut à trouver la fréquence des vibrations qui donnera la meilleure densité apparente des produits.

L'invention concerne donc tout d'abord un procédé de compaction de produits 2, tels que notamment une pâte pour la formation d'anodes, par l'intermédiaire d'un dispositif de compaction 1, basé sur ces caractéristiques.

Le dispositif de compaction présente au moins un moule 3, destiné à recevoir les produits 2 et un générateur de vibrations 5, apte à transmettre les vibrations aux produits 2.

Alors on tasse les produits 2 contenus dans le moule 3 en les soumettant à des vibrations.

Selon le procédé conforme à l'invention, on détermine la fréquence des vibrations assurant un tassage optimum en fonction de l'énergie consommée par le générateur de vibrations 5 pendant une phase de vibrotassage.

On entend par phase de vibrotassage une base de temps inférieure à la durée nécessaire pour assurer l'état de compression final des produits.

Le procédé conforme à l'invention permet de rechercher et d'ajuster en permanence la fréquence de vibrations pour assurer le tassage optimum des produits tout au long du process de compaction.

Tel qu'illustré à la figure 1, on peut prévoir un dispositif de compaction 1 équiper notamment en outre d'une forme pressante 4, apte à compresser les produits 2 contenus dans le moule 3. On tasse alors les produits en les soumettant, en outre, à un effort de compression.

Le moule 3 présente une paroi de fond et une paroi latérale. Le générateur de vibrations 5, notamment à balourds, peut se présenter sous la forme d'une table vibrante 8. La table vibrante 8 comporte une pluralité d'arbres à balourds entraînés par des moyens moteurs, notamment électriques. Les vibrations verticales, selon une variante, sont générées par deux arbres à balourds, en rotation synchrone et en opposition de phase.

La table vibrante 8 repose sur le sol par l'intermédiaire d'éléments élastiques 7, notamment gonflables.

Selon un mode de réalisation, on détermine la fréquence des vibrations assurant un tassage optimum par itération, et on mesure, pour chaque itération, l'énergie consommée par le générateur de vibrations 5 pendant une phase de vibrotassage et pour une fréquence de vibrations fixe.

On peut commander alors le générateur de vibrations de telle façon que l'énergie consommée pendant une phase de vibrotassage soit maximale.

Selon une variante, l'énergie consommée pendant une phase de vibrotassage, à une fréquence fixe donnée, peut correspondre à l'énergie totale, notamment électrique, consommée par le générateur de vibrations 5 à une fréquence fixe donnée, retranchée de l'énergie consommée par le générateur de vibrations 5 à ladite fréquence fixe donnée, lorsque le dispositif de compaction 1 fonctionne à vide, c'est-à-dire sans produit dans le moule 3.

Les mesures de l'énergie consommée par le générateur 5 lorsque le dispositif fonctionne à vide pourront être réalisées préalablement, notamment lors d'une phase d'initialisation du dispositif et par exemple lors de la première mise en route. Les mesures pourront être stockées dans une mémoire d'une unité logique de traitement permettant de contrôler le générateur de vibrations 5.

Selon le mode de réalisation illustré à la figure 1, le générateur de vibrations 5 est muni de balourds entraînés en rotation par des moyens moteurs. Selon ce mode de réalisation, on peut alors commander la vitesse de rotation des balourds 6 de telle façon à assurer un tassage optimum des produits.

Avantageusement, tel qu'illustré sur le diagramme à la figure 3, on mesure 40, 70 cycliquement, pour chaque itération, l'énergie consommée par le générateur de vibrations 5 pour une fréquence de vibrations fixe, sur une période Pn de mesure ladite période de mesure étant sensiblement supérieure à la période des vibrations.

Selon un mode de réalisation, on procède par itérations successives et pour chaque itération :
- on modifie 60 la fréquence des vibrations d'un incrément, positif ou négatif,
- on mesure 70 l'énergie consommée par le générateur de vibrations sur une période Pn de mesures déterminées,
- on compare 80 l'énergie mesurée Eb sur la période Pn de mesure et l'énergie mesurée Ea sur la période Pn - 1 de mesure précédente, et dans le cas d'une baisse d'énergie mesurée Ea >Eb,
- on inverse 90 le signe de l'incrément.

Dans le cas d'un dispositif à balourds, on peut modifier la fréquence des vibrations en modifiant la consigne du moteur d'excitation Spv d'un incrément Iv, notamment de valeur absolue fixe. La valeur de l'incrément Iv peut être ajustée expérimentalement entre 1 tour/min et 5 tours/min.

La période de mesure Pn doit être significative en regard de la période de vibrations, notamment de la masse pressante et de la période d'excitation. Selon une variante, la période Pn de mesure est de l'ordre de 0,2 à 0,5 sec.

L'incrément, notamment de fréquence ou de vitesse Iv, peut être variable, déterminé en corrélation avec la valeur absolue de la différence d'énergie consommée Eb - Ea par le générateur de vibrations pour deux périodes Pn -1, Pn de mesures successives.

Avantageusement, on peut effectuer la première mesure d'énergie 40 après l'établissement d'une fréquence de vibrations minimales déterminée, notamment d'une vitesse minimale de rotation des arbres à balourds. L'établissement d'une fréquence de vibrations minimale déterminée peut être obtenu au moyen d'une temporisation 30 permettant notamment l'établissement d'un régime moteur minimal.

Par ailleurs, le générateur de vibrations 5 peut être commandé entre une fréquence de vibrations minimale et une fréquence de vibrations maximale, et notamment dans le cas d'un dispositif à balourds entre une vitesse limite inférieure et une vitesse limite supérieure de rotation des balourds.

Dans le cas d'un générateur de vibrations 5 à balourds, ce dernier peut être équipé d'un moteur électrique commandé par un variateur de fréquences. Selon le procédé, on mesure l'énergie consommée par le générateur de vibrations 5 par intégration de la mesure de puissance instantanée fournie par le variateur de fréquences.

L'invention concerne également un dispositif de compaction pour la mise en oeuvre du procédé de compaction. Le dispositif de compaction 1 présente au moins un moule 3 destiné à recevoir des produits 2 et un générateur de vibrations 5 apte à transmettre les vibrations aux produits.

Selon l'invention, le dispositif présente des moyens de mesure de l'énergie consommée par le générateur de vibrations 5 ainsi qu'une unité logique de traitement pour la commande de la fréquence de vibrations dudit générateur de vibrations 5, l'unité logique de traitement comportant des moyens de lecture de l'énergie consommée mesurée.

Le dispositif de compaction présente en outre une forme pressante 4 apte à compresser les produits 2 contenus dans le moule 3.

Le générateur de vibrations 5 peut être un générateur de vibrations à balourds 6 équipés de moyens moteurs. L'unité logique de traitement permet alors la commande de la vitesse des balourds.

Naturellement, d'autres modes de réalisation, à la portée de l'homme de l'art, auraient pu être envisagés sans pour autant sortir du cadre de la présente, telle que définie par les revendications ci-après.

## Revendications

1. Procédé de compaction de produits (2) par l'intermédiaire d'un dispositif de compaction (1), présentant au moins un moule (3), destiné à recevoir les produits (2), une forme pressante (4) apte a compresser les produits (2) contenus dans le moule (3), et un générateur de vibrations (5) apte à transmettre les vibrations aux produits (2), procédé dans lequel on tasse les produits (2) contenus dans le moule (3) en les soumettant à des vibrations, **caractérisé en ce qu'**on ajuste la fréquence du générateur de vibrations pour assurer la meilleure transmission possible de l'énergie de compaction auxdits produits, et dans lequel on procède par itération, et pour chaque dite itération, on mesure l'énergie consommée par le générateur de vibrations pendant un court Instant pour une fréquence de vibration fixe, et on change la fréquence du générateur de vibrations, en l'augmentant ou en la réduisant, de telle façon que l'énergie consommée par le générateur de vibrations pendant l'instant qui suit le changement de la fréquence du générateur de vibrations soit plus grande que celle mesurée pendant l'instant précédent.

2. Procédé selon la revendication 1, dans lequel on mesure (40, 70), cycliquement, pour chaque itération, l'énergie consommée par le générateur de vibrations (5) pour une fréquence de vibrations fixe, sur une période Pn de mesure, ladite période de mesure étant sensiblement supérieure à la période des vibrations.

3. Procédé selon la revendication 2, dans lequel on procède par itérations successives et pour chaque itération :
- on modifie (60) la fréquence des vibrations d'un incrément. positif ou négatif,
- on mesure (70) l'énergie consommée par le générateur de vibrations sur une période Pn de mesure,
- on compare (80) l'énergie mesurée (Eb) sur la période Pn de mesure et l'énergie mesurée (Ea) sur la période Pn-1 de mesure précédente, et dans le cas d'une baisse d'énergie mesurée (Ea>Eb),
- on inverse (90) le signe de l'incrément.

4. Procédé selon la revendication 3, dans lequel l'incrément est variable, déterminé en corrélation avec la valeur absolue de la différence d'énergie consommée (Eb - Ea) par le générateur de vibrations pour deux périodes (Pn-1, Pn) de mesures successives.

5. Procédé selon l'une des revendications 1 à 4, dans lequel on effectue la première mesure d'énergie (40) après l'établissement d'une fréquence de vibrations minimale.

6. Procédé selon l'une des revendications 1 à 5, dans lequel le générateur de vibrations (5) est muni de balourds (6) entraînés en rotation par des moyens moteurs, procédé dans lequel on commande la vitesse de rotation des balourds (6) de telle façon à assurer un tassage des produits.

7. Procédé selon la revendication 6, dans lequel le générateur de vibrations (5) est équipé d'un moteur électrique commandé par un variateur de fréquence, et dans lequel on mesure l'énergie consommée par le générateur de vibrations (5) par intégration de la mesure de puissance instantanée fournie par le variateur de fréquence.

8. Utilisation du procédé de compaction selon l'une des revendications 1 à 7 pour l'obtention d'une pâte pour la formation d'anode.

## Claims

1. A method of compacting products (2) by means of a compaction device (1), exhibiting at least one mould (3) intended for receiving the products (2), a pressing form (4) which can compress the products (2) contained in the mould (3), and a vibration generator (5) which can transmit the vibrations to the products (2), a method wherein the products (2) contained in the mould (3) are tamped by subjecting them to vibrations, **characterised in that** the frequency of the vibration generator is adjusted permanently for ensuring the better possible transmission of the compaction energy to said products, and wherein one proceeds by iteration, and for each said iteration, the energy consumed by the vibration generator during a short time is measured for a fixed vibration frequency, and the frequency of the vibration generator is changed, by increasing or decreasing it, so that the energy consumed by the vibration generator during the moment following the change in frequency of the vibration generator is greater than that measured during the previous moment.

2. A method according to claim 1, wherein one measures (40, 70), cyclically, for each iteration, the energy consumed by the vibration generator (5) for a fixed vibration frequency, over a measurement period Pn, said measuring period being substantially greater than the period of the vibrations.

3. A method according to claim 2, wherein one proceeds by successive iterations and for each iteration :
- one modifies (60) the frequency of the vibrations by one increment, positive or negative.
- one measures (70) the energy consumed by the vibration generator over a measurement period Pn.
- one compares (80) the energy measured (Eb) over a measurement period Pn and the energy measured (Ea) over the previous measuring period Pn-1, and in the case of a drop of energy measured (Ea > Eb),
- one reverses (90) the sign of the increment.

4. A method according to claim 3, wherein the increment is variable, determined in correlation with the absolute value of the difference in energy consumed (Eb - Ea) by the vibration generator for two successive measurement periods (Pn-1, Pn).

5. A method according to one of the claims 1 to 4, wherein the first measurement of energy (40) is conducted after establishing a minimal vibration frequency.

6. A method according to one of the claims 1 to 5, wherein the vibration generator (5) is fitted with unbalances (6) driven into rotation by motorised means, a method wherein the rotational speed of the unbalances (6) is controlled so as to ensure tamping of the products.

7. A method according to claim 6, wherein the vibration generator (5) is fitted with an electrical motor controlled by a frequency variator, and wherein one measures the energy consumed by the vibration generator (5) by integrating the instant power measurement provided by the frequency variator.

8. A use of the compaction method according to any of the claims 1 to 7 for obtaining a paste for forming an anode.

## Patentansprüche

1. Verfahren zur Kompaktierung von Produkten (2) mit Hilfe einer Kompaktierungsvorrichtung (1), die wenigstens eine Gießform (3) aufweist, vorgesehen, um die Produkte (2) aufzunehmen, eine Pressform (4), geeignet, um die in der Gießform (3) enthaltenen Produkte (2) einzuvibrieren und zu verdichten, und einen Schwingungserzeuger (5), der geeignet ist, um den Produkten (2) die Vibrationen zu übermitteln, bei welchem Verfahren die in der Gießform (3) enthaltenen Produkte (2) verdichtet werden, indem sie Vibrationen ausgesetzt werden, **dadurch gekennzeichnet, dass** die Frequenz des Schwingungserzeugers angepasst wird, um eine bestmögliche Übertragung der Kompaktierungsenergie an die besagten Produkten zu sichern, und bei welchem durch Iterationen vorgegangen wird und für jede besagte Iteration die Energie gemessen wird, die von dem Schwingungserzeuger während eines kurzen Zeitraums bei einer konstanten Vibrationsfrequenz verbraucht wird, und die Frequenz des Schwingungsgenerators geändert wird, indem sie erhöht oder reduziert wird, derart, dass die Energie, die von dem Schwingungserzeuger während eines Zeitraums verbraucht wird, der der Änderung der Frequenz des Schwingungsgenerators folgt, größer sei als jene, die während des vorgehenden Zeitraums gemessen wurde.

2. Verfahren nach Anspruch 1, bei welchem zyklisch für jede Iteration die Energie gemessen wird (40, 70), die von dem Schwingungserzeuger (5) bei einer konstanten Vibrationsfrequenz während eines Messungszeitraums Pn verbraucht wird, seiend der besagte Messungszeitraum wesentlich größer als die Zeitdauer der Vibrationen.

3. Verfahren nach Anspruch 2, bei welchem für aufeinander folgende Iterationen und für jede Iteration wie folgt vorgegangen wird:
- die Frequenz der Vibrationen eines Inkrements wird positiv oder negativ geändert (60),
- die von dem Schwingungserzeuger während eines bestimmten Messungszeitraums Pn verbrauchte Energie wird gemessen (70),
- die während des Messungszeitraums Pn gemessene Energie (Eb) und die während des vorgehenden Messungszeitraums Pn-1 gemessene Energie (Ea) werden verglichen (80), und im Falle eines Rückgangs der gemessenen Energie (Ea > Eb),
- wird das Zeichen des Inkrements invertiert (90).

4. Verfahren nach Anspruch 3, bei welchem die Inkrementgröße veränderlich ist, bestimmt in Korrelation zu dem absoluten Wert der Differenz der Energie (Eb - Ea), die von dem Schwingungserzeuger während zwei aufeinander folgenden Messungszeiträume (Pn-1, Pn) verbraucht worden ist.

5. Verfahren nach einem der Ansprüche 1 bis 4, bei welchem die erste Messung der Energie (40) nach der Einstellung einer bestimmten minimalen Vibrationsfrequenz erfolgt.

6. Verfahren nach einem der Ansprüche 1 bis 5, bei welchem der Schwingungserzeuger (5) mit Unwuchten (6) ausgestattet ist, die durch Treibmittel in Drehung angetrieben werden, bei welchem Verfahren die Drehgeschwindigkeit der Unwuchten (6) auf solche Art und Weise gesteuert wird, um ein Verdichten der Produkte zu sichern.

7. Verfahren nach Anspruch 6, bei welchem der Schwingungserzeuger (5) mit einem Elektromotor ausgestattet ist, der durch einen Frequenzsvariator gesteuert wird, und bei welchem die von dem Schwingungserzeuger (5) verbrauchte Energie durch Integration der Messung der von dem Frequenzsvariator gelieferten Momentanleistung gemessen wird.

8. Benutzung des Verfahrens zur Kompaktierung nach einem der Ansprüche 1 bis 7 für die Erhaltung einer Paste für die Herstellung von Anoden.
